# EUROPÄISCHE PATENTSCHRIFT

(11) **EP 1 413 542 B1**
(45) Veröffentlichungstag und Bekanntmachung des Hinweises auf die Patenterteilung: **29.03.2006**
(21) Anmeldenummer: 02405912.3
(22) Anmeldetag: 22.10.2002
(51) Int. Cl.: B66F 19/00, B66F 9/18, B66F 9/14

(54) **Hebevorrichtung**
Lifting device
Dispositif de levage

(43) Veröffentlichungstag der Anmeldung: 28.04.2004
(73) Patentinhaber: Awero AG, 4932 Lotzwil (CH)
(72) Erfinder: Reber, Peter, 4900 Langenthal (CH)
(74) Vertreter: AMMANN PATENTANWÄLTE AG BERN

(56) Entgegenhaltungen:
- CH-A- 690 734
- US-A- 3 923 167
- US-A- 5 704 755
- US-B1- 6 241 447

## Beschreibung

Die vorliegende Erfindung bezieht sich auf eine Hebevorrichtung gemäss Oberbegriff des unabhängigen Patentanspruchs.

Für Wartungszwecke beispielsweise kann es erforderlich sein, Gegenstände, wie Türen, zu verschieben. Die Handhabung dabei ist aber ohne Hilfsmittel umständlich. So ist es beispielsweise schwierig, Türen aus den Scharnieren zu entfernen oder diese wieder anzubringen. Insbesondere schwere Türen, wie sie in Krankenhäusern verwendet werden, können durch eine Person alleine kaum entfernt bzw. angebracht werden.

Aus der Patentschrift CH 690 734 A5 ist eine Hebevorrichtung der eingangs erwähnten Art bekannt, welche folgende Komponenten umfasst: ein fahrbares Chassis mit ausziehbaren Stützen, ein Traggestell, eine Führungsschiene, eine Tragschiene und Mittel zum Neigen und Heben einer Türe. Die Tragschiene umfasst am unteren Ende einen Schuh zum Untergreifen der Türe und im oberen Teil eine Zange mit Zangenbacken zum Fassen und Festhalten der Türe, welche mittels Gewindespindel lösbar und spannbar sind. Eine einzelne Person kann mittels der Hebevorrichtung eine Türe heben und neigen, um notwendige Reparaturen an der gegen den Boden hin abdichtenden mechanischen Gummileiste durchzuführen. Nachteilig an der Hebevorrichtung ist, dass eine Türe lediglich gehoben und geneigt werden kann. Eine präzise Positionierung in horizontaler Richtung ist hingegen schwierig, da dazu die Hebevorrichtung zusammen mit der Türe verschoben werden muss.

Eine Aufgabe der vorliegenden Erfindung besteht darin, eine Hebevorrichtung mit erweiterten Handhabungsmöglichkeiten zu schaffen.

Eine Hebevorrichtung, die diese Aufgabe löst, ist im Anspruch 1 angegeben. Die weiteren Ansprüche geben bevorzugte Ausführungen an.

Die erfindungsgemässe Hebevorrichtung hat den Vorteil, dass sie die Handhabung von flächigen Gegenständen erleichtert und ein Heben auch von schweren Gegenständen ermöglicht.

Die Erfindung wird im Folgenden anhand eines bevorzugten Ausführungsbeispiels unter Bezugnahme auf Figuren erläutert. Es zeigen:
Figur 1 eine perspektivische Ansicht der erf indungsgemässen Hebevorrichtung von hinten,
Figur 2 eine perspektivische Ansicht der mit einer Abdeckung versehenen Hebevorrichtung gemäss Fig. 1 von hinten,
Figur 3 eine perspektivische Ansicht der Hebevorrichtung gemäss Fig. 2 von vorne und
Figuren 4 bis 6 die Verwendung der Hebevorrichtung gemäss Fig. 1 beim Entfernen einer montierten Türe.

Wie Fig. 1 zeigt, umfasst die Hebevorrichtung ein Rollgestell 11 in Form eines Rahmenbaus. Das Rollgestell 11 ist am unteren Ende mit zwei Rädern 12a, 12b versehen und weist dazwischen eine auf einer Querstrebe angebrachte Fussspindel 13 auf. Diese ist am unteren Ende mit einem Stützteil 14 versehen, welches durch Drehen der Fussspindel 13 in der Höhe verschiebbar ist. Das Stützteil 14 dient als Stütze bei Belastung der Hebevorrichtung.

An der vorderen Seite des Rollgestells 11 sind zwei vertikale Führungsstangen 17a, 17b befestigt. Ein erster Rahmen 18 ist mittels eines ersten Satzes von Führungen 19a, 19b an den vertikalen Führungsstangen 17a, 17b angebracht, sodass er linear in der Vertikalen verschiebbar ist. Die Führungen 19a, 19b sind beispielsweise Kugelumlaufführungen, welche besonders reibungsarm und somit leichtgängig sind.

Der erste Rahmen 18 weist etwa in der Mitte einen Ausleger 20 mit einem Gewinde auf, in welches eine vertikal angeordnete Spindelstange 23 greift. Das obere Ende der Spindelstange 23 ist am Rollgestell 11 fixiert und mit einem Handrad 24 versehen. Durch Drehen desselben kann der erste Rahmen 18 präzise nach oben bzw. unten verschoben werden. Optional ist ein Motor vorgesehen (z.B. in Form einer Akkubohrmaschine), welcher mit der Spindelstange 23 verbunden ist, sodass diese automatisch gedreht werden kann.

Die Hebevorrichtung weist weiter einen zweiten Rahmen 28 auf, an welchen zwei horizontale Führungsstangen 27a, 27b befestigt sind. Wie insbesondere auch Fig. 6 zeigt, ist der zweite Rahmen 28 an den horizontalen Führungsstangen 27a, 27b mittels eines zweiten Satzes von Führungen 29a, 29b verbunden, sodass der zweite Rahmen 28 durch Ziehen bzw. Stossen gegenüber dem ersten Rahmen 18 horizontal verschiebbar ist. Die Führungen 29a, 29b sind beispielsweise Kugelumlaufführungen wie sie oben beschrieben sind.

Der erste und zweite Rahmen 18, 28 bilden zusammen ein Hebeteil, welches in der Höhe und seitlich verschiebbar ist. Dies erlaubt es, mittels der Hebevorrichtung einen Gegenstand sowohl in der vertikalen als auch in der horizontalen Richtung zu verschieben und präzise an einem bestimmten Ort zu positionieren, wobei die Hebevorrichtung als Ganzes stationär bleibt.

Wie aus Fig. 1 weiter ersichtlich ist, weist die Hebevorrichtung einen Handgriff 31 in Form eines Bügels auf, welcher dazu dient, die Hebevorrichtung beim Verschieben als Ganzes in die gewünschte Richtung zu führen.

Im Bereich des zweiten Rahmens 28 ist ein Ständer 32 angebracht, in welcher ein Träger 33 verschiebbar angeordnet ist. Der Ständer 32 und Träger 33 weisen z.B. ein Vierkantprofil auf. Der Träger 33 ist in der Höhe verstellbar und kann auch vollständig aus dem Ständer 32 herausgezogen werden. Dadurch kann er ebenfalls um 90 Grad gedreht in den Ständer geschoben werden, wie dies in Fig. 2 dargestellt ist. Am oberen Ende des Trägers 33 ist eine Klemmeinrichtung 38 vorgesehen, beispielsweise in Form einer Schraubzwinge. Die Klemmeinrichtung 38 weist eine Klemmbacke 39 auf, die mittels einer Spindel 40 verschiebbar ist, sodass der zu verschiebende Gegenstand zwischen dem Träger 33 und der Klemmbacke 39 eingeklemmt werden kann. Die Klemmeinrichtung 38 dient als Festhaltemittel zum Festhalten des Gegenstandes beim Verschieben. Dadurch wird verhindert, dass dieser verrutschen oder sogar von der Hebevorrichtung herunterfallen kann, was eine gefahrlose Handhabung des Gegenstandes gewährleistet.

Am Ständer 32 ist weiter eine Verriegelung 34 z.B. in Form eines Vierkantprofils vorgesehen, welches durch vertikales Verschieben in eine entsprechende Ausnehmung etwa in der Mitte des ersten Rahmens 18 greifen vermag. Dadurch kann der zweite Rahmen 28 in einer mittleren Position gegenüber dem ersten Rahmen 18 arretiert werden, wodurch verhindert wird, dass er sich z.B. beim Transportieren der Hebevorrichtung seitlich verschiebt.

Wie Fig. 2 zeigt, ist an das Rollgestell 11 eine Abdeckung 44 festgeschraubt. Diese weist oben ein Loch 45 auf, durch welche die Spindelstange 23 geführt ist, und ist unten mit einer Aussparung 46 versehen, sodass die Fussspindel 13 von aussen zugänglich ist. Die Abdeckung 44 bietet Schutz vor Verschmutzungen und verhindert auch, dass ein Benutzer durch unbeabsichtigtes Hineingreifen sich an den beweglichen Teilen wie der Spindelstange 23 und dem ersten Rahmen 18 verletzen kann.

Der untere Teil des zweiten Rahmens 28 ist vorne durch eine Platte 47 abgedeckt, wie dies Fig. 3 zeigt. Der obere Teil des zweiten Rahmens 28 bleibt hingegen frei, sodass Teile nirgends aufliegen können, die aus dem zu hebenden Gegenstand hervorstehen. (Vgl. z.B. Fig. 4, wo der zweite Rahmen 28 in Bezug auf die Türe 60 so angeordnet ist, dass sich die Türfalle 61 innerhalb des zweiten Rahmens 28 befindet.)

Wie weiter aus Fig. 3 ersichtlich ist, sind an der untersten Strebe 50 des Rollgestells 11 gegenüberliegend der Räder 12a, 12b Stützen in Form von zwei Stützfingern 51a, 51b angebracht, welche einen im Wesentlichen L-förmigen Querschnitt haben. Die unterste Strebe 50 ist nach vorne abgewinkelt, sodass die beiden Stützfinger 51a, 51b zwei nach vorne ragende Schenkel bilden, die in den Spalt geschoben werden können, der beispielsweise zwischen dem Boden und der untersten Kante einer Türe besteht. Dadurch wird erreicht, dass die Stützfinger 51a, 51b mindestens zwei Stützpunkte aufweisen, welche zusammen mit dem Schwerpunkt des Gegenstandes bei dessen Heben in einer im Wesentlichen vertikalen Ebene liegen, wodurch ein Nach-Vorne-Kippen der Hebevorrichtung verhindert wird. Zusätzlich wirkt das Eigengewicht der Hebevorrichtung dem Kippmoment entgegen.

Der zweite Rahmen 28 ist unten mit Trageelementen in Form von zwei Hubfingern 52a, 52b versehen, die einen im Wesentlichen L-förmigen Querschnitt haben. Die Hubfinger 52a, 52b stützen bzw. tragen den zu verschiebenden Gegenstand und bilden zusammen mit der Vorderseite des zweiten Rahmens 28 eine Auflagefläche zum Stützen des Gegenstandes in einer im Wesentlichen vertikalen Ebene. Die Dicke der hervorstehenden Schenkel 53a, 53b der Hubfinger 52a, 52b ist möglichst gering, sodass sie zusammen mit den Stützfingern 51a, 51b auch zwischen einen engen Spalt geschoben werden können. Um ein Verbiegen der Schenkel 53a, 53b zu verhindern wird ein Material mit geringer Biegefestigkeit bevorzugt. Bestehen die Hubfinger 52a, 52b beispielsweise aus Stahl, so ist für eine Maximallast von 100 kg eine Dicke von mindestens 3 mm zu wählen. Bei einer Maximallast von 300 kg sollte die Dicke nicht weniger als 6 mm sein.

Als Material zur Herstellung der oben beschriebenen einzelnen Teile werden Metall wie Eisen, Stahl oder Aluminium bevorzugt.

Die Verwendung der Hebevorrichtung zum Entfernen einer montierten Türe 60 ist in den Figuren 4 bis 6 illustriert, wobei der Blickwinkel jeweils etwas verschieden gewählt ist. Der besseren Übersicht wegen ist die Abdeckung 44 nicht gezeichnet.

Der erste Rahmen 18 wird gegebenenfalls zuerst ganz nach unten gesenkt, sodass sich die Hubfinger 52a, 52b ganz unten befinden, und dann in Richtung der Türzarge 63 geschoben, d.h. in dem Beispiel gemäss Fig. 4 nach rechts. Die Orientierung des Trägers 33 ist so gewählt, dass die Klemmeinrichtung 38 seitlich angeordnet ist, wie dies in Fig. 2 dargestellt ist. Die Hebevorrichtung wird dann gegen die geöffnete Türe 60 gestossen, sodass die Vorderseite des zweiten Rahmens 28 auf der Türvorderseite aufliegt und die Schenkel der Stützfinger 51a, 51b sowie Hubfinger 52a, 52b unterhalb der unteren Türkante zu liegen kommen.

Der Träger 33 wird vollständig herausgefahren, um 90 Grad gedreht und dann wieder in den Ständer 32 hineingefahren und soweit gesenkt, dass die Türe 60 mittels der Klemmeinrichtung 38 festgeklemmt werden kann. Bei grösseren Türen, d.h. insbesondere solche mit einer Breite von mehr als 90 cm, ist darauf zu achten, dass sich der zweite Rahmen 28 etwa in der Türmitte befindet, sodass die Hebevorrichtung nicht aufgrund einer asymmetrischen Belastung durch die Türe seitlich kippen kann. Bei kleineren und somit leichteren Türen kann die Klemmvorrichtung 38 auch etwas von der Türmitte versetzt positioniert werden, da das Eigengewicht der Hebevorrichtung einem seitlichen Kippen entgegenwirkt.

Die Fussspindel 13 wird dann zur Fixation der Hebevorrichtung betätigt und das Stützteil 14 auf den Boden gesenkt, sodass dieses zusammen mit den beiden Stützfingern 51a und 51b eine Dreipunktauflage bildet. Dadurch ist die Hebevorrichtung auch bei unebenem Boden stabil auf der Unterlage abgestützt. Durch Drehen des Handrades 24 wird der erste Rahmen 18 zusammen mit dem zweiten Rahmen 28 nach oben verschoben. Bei Scharnieren mit Lagerbolzen wird die nun auf den beiden Hubfingern 52a, 52b lastende Türe 60 soweit nach oben verschoben, bis die Scharniere entlastet sind und die Lagerbolzen entfernt und dann die Scharnierteile seitlich getrennt werden können. Ist die Türe einfach gelagert, so wird sie soweit angehoben, bis sie vollständig aus den Scharnieren 62 ausgefahren ist, wie dies Fig. 5 zeigt. Aufgrund des Eigengewichtes der Hebevorrichtung und aufgrund der Tatsache, dass die Stützfinger 51a, 51b und der Türschwerpunkt sich im Wesentlichen in einer vertikalen Ebene befinden, wird verhindert, dass die Hebevorrichtung nach vorne kippt.

Durch Ziehen am zweiten Rahmen 28 wird dieser zusammen mit der Türe 60 seitlich von der Türzarge 63 weg verschoben. Es lassen sich dann die nötigen Wartungsarbeiten an den Scharnieren 62 durchführen wie Reinigen und Fetten. Falls es nötig ist, kann die am Hebeteil festgeklemmte Türe 60 mittels der Hebevorrichtung auch an eine andere Stelle transportiert werden, wozu die Fussspindel 13 gelöst wird und die Hebevorrichtung etwas nach hinten geneigt entsprechend verschoben wird.

Die Montage der Türe 60 geschieht durch Anwenden der oben beschriebenen Verfahrensschritte in umgekehrter Reihenfolge.

Die Hebevorrichtung erlaubt es unter anderem auch schwere Türen, welche beispielsweise in öffentlichen Gebäuden wie Krankenhäuser vorzufinden sind, rasch und auf einfache Weise aus den Scharnieren zu heben und ebenso einfach wieder in diese einzusetzen. Die Handhabung der Türen kann ebenfalls durch eine Person alleine durchgeführt werden.

Die Hebevorrichtung kann nebst Türen und anderen Gegenständen, die frei beweglich gelagert sind, allgemein verwendet werden zum Heben oder Verschieben von flächigen Gegenständen, wie z.B. Platten aus Holz, Metall oder Glas.

Aus der vorangehenden Beschreibungen sind dem Fachmann zahlreiche Abwandlungen zugänglich, ohne den Schutzbereich der Erfindung zu verlassen, der durch die folgenden Ansprüche definiert ist.

So ist es denkbar Sauger, wie sie beispielsweise beim Transport von Glasscheiben zur Anwendung kommen, als Festhaltemittel 38 zu verwenden, um den Gegenstand beim Verschieben sichern zu können.

## Patentansprüche

1. Hebevorrichtung zum Verschieben eines im Wesentlichen flächigen Gegenstands (60), wie einer Türe, wobei die Hebevorrichtung
Tragemittel zum Tragen und zum Verschieben des Gegenstands von einer Ausgangsposition in eine Wartungsposition und wieder zurück in die Ausgangsposition und
Festhaltemittel (38, 39, 40) zum Festhalten des Gegenstands umfasst, **dadurch gekennzeichnet, dass**
die Tragemittel (18, 28) einen ersten Rahmen (18) aufweisen, der in der Höhe verschiebbar ist, und einen zweiten Rahmen (28), der mit dem ersten Rahmen verbunden ist und der seitlich verschiebbar ist.

2. Hebevorrichtung nach Anspruch 1, **dadurch gekennzeichnet, dass** die Festhaltemittel (38) eine in der Höhe verstellbare Klemmeinrichtung (38, 39, 40) umfassen.

3. Hebevorrichtung nach Anspruch 1 oder 2, **gekennzeichnet durch** Stützen (14, 51a, 51b) mit einer Anzahl von Stützpunkten, wobei
die Stützpunkte zur stabilen Abstützung der Hebevorrichtung eine Dreipunktauflage (14, 51a, 51b) bilden, und/oder
mindestens zwei Stützpunkte (51a, 51b) und der Schwerpunkt des Gegenstandes (60) bei dessem Heben in einer im Wesentlichen vertikalen Ebene liegen, um ein Kippen der Hebevorrichtung zu verhindern.

4. Hebevorrichtung nach einem der Ansprüche 1 bis 3, **dadurch gekennzeichnet, dass** sie Stützen (51a, 51b) mit herausgreifenden Schenkeln aufweist, welche zwischen dem Boden und dem Gegenstand geschoben werden können.

5. Hebevorrichtung nach einem der Ansprüche 1 bis 4, **dadurch gekennzeichnet, dass** sie als Stütze eine in der Höhe verstellbare Fussspindel (14) aufweist.

6. Hebevorrichtung nach einem der Ansprüche 1 bis 5, **dadurch gekennzeichnet, dass** die Tragemittel (18, 28, 52a, 52b) Trageelemente (52a, 52b) zum Tragen und Stützen des Gegenstandes (60) umfasst, welche vorzugsweise herausgreifende Schenkel (53a, 52b) aufweisen, die zwischen dem Boden und dem Gegenstand geschoben werden können.

7. Hebevorrichtung nach einem der Ansprüche 1 bis 6 **dadurch gekennzeichnet, dass** die Tragemittel (18, 28, 52a, 52b) mittels einer Spindel (40) in der Höhe verschiebbar sind.

8. Hebevorrichtung nach einem der Ansprüche 1 bis 7, **dadurch gekennzeichnet, dass** sie einen Handgriff (31) zum Führen der Hebevorrichtung und/oder Räder (12a, 12b) zum Verschieben der Hebevorrichtung aufweist.

## Claims

1. Lifting device for displacing an essentially flat object (60) such as a door, the lifting device comprising
carrying means for carrying and displacing the object from an initial position to a maintenance position and back to the initial position and
holding means (38, 39, 40) for holding the object,
**characterised in that**
the carrying means (18, 28) comprise a first frame (18) whose height is adjustable and a second frame (28) that is linked to the first frame and is laterally displaceable.

2. Lifting device according to claim 1, **characterised in that** the holding means (38) comprise a clamping device (38, 39, 40) whose height is adjustable.

3. Lifting device according to claim 1 or 2,
**characterised by** supports (14, 51a, 51b) with a number of supporting points,
the supporting points forming a three-point rest (14, 51a, 51b) for a stable support of the lifting device, and/or
at least two supporting points (51a, 51b) and the centre of gravity of the object (60) lying in an essentially vertical plane while the object is being lifted in order to prevent the lifting device from tipping over.

4. Lifting device according to one of claims 1 to 3, **characterised in that** it comprises supports (51a, 51b) with projecting tabs that can be pushed in between the floor and the object.

5. Lifting device according to one of claims 1 to 4, **characterised in that** it comprises a support in the form of a height-adjustable screw jack foot (14).

6. Lifting device according to one of claims 1 to 5, **characterised in that** the carrying means (18, 28, 52a, 52b) include carrying elements (52a, 52b) for carrying and supporting the object (60) that are preferably provided with projecting tabs (53a, 52b) that can be pushed in between the floor and the object.

7. Lifting device according to one of claims 1 to 6, **characterised in that** the carrying means (18, 28, 52a, 52b) are adjustable in height by means of a spindle (40).

8. Lifting device according to one of claims 1 to 7, **characterised in that** it comprises a handle (31) for guiding the lifting device and/or wheels (12a, 12b) for displacing the lifting device.

## Revendications

1. Dispositif de levage pour déplacer un objet (60) essentiellement plan tel qu'une porte, le dispositif de levage comprenant
des moyens porteurs pour porter et déplacer l'objet à partir d'une position de départ dans une position d'entretien et le ramener dans la position de départ et
des moyens de retenue (38, 39, 40) pour retenir l'objet, **caractérisé en ce que**
les moyens porteurs (18, 28) comprennent un premier cadre (18) déplaçable en hauteur et un deuxième cadre (28) relié au premier cadre et déplaçable latéralement.

2. Dispositif de levage selon la revendication 1, **caractérisé en ce que** les moyens de retenue (38) comprennent un dispositif de serrage (38, 39, 40) réglable en hauteur.

3. Dispositif de levage selon la revendication 1 ou 2, **caractérisé par** des supports (14, 51a, 51b) avec un nombre de points de support,
les points de support formant un appui sur trois points (14, 51a, 51b) pour un soutien stable du dispositif de levage, et/ou
au moins deux points de support (51a, 51b) et le centre de gravité de l'objet (60) étant situés dans un plan essentiellement vertical pendant le levage de l'objet afin d'éviter un basculement du dispositif de levage.

4. Dispositif de levage selon l'une des revendications 1 à 3, **caractérisé en ce qu'**il comporte des supports (51a, 51b) munis de pattes en saillie qui peuvent être introduites entre le sol et l'objet.

5. Dispositif de levage selon l'une des revendications 1 à 4, **caractérisé en ce qu'**il comporte comme support une vis de calage (14) réglable en hauteur.

6. Dispositif de levage selon l'une des revendications 1 à 5, **caractérisé en ce que** les moyens porteurs (18, 28, 52a, 52b) comprennent des éléments porteurs (52a, 52b) pour porter et soutenir l'objet (60) qui sont préférentiellement munis de pattes (53a, 52b) en saillie pouvant être introduites entre le sol et l'objet.

7. Dispositif de levage selon l'une des revendications 1 à 6, **caractérisé en ce que** les moyens porteurs (18, 28, 52a, 52b) sont déplaçables en hauteur au moyen d'une vis (40).

8. Dispositif de levage selon l'une des revendications 1 à 7, **caractérisé en ce qu'**elle comporte une poignée (31) pour manoeuvrer le dispositif de levage et/ou des roues (12a, 12b) pour déplacer le dispositif de levage.
